# EUROPÄISCHE PATENTSCHRIFT

(11) **EP 0 514 432 B1**
(45) Veröffentlichungstag und Bekanntmachung des Hinweises auf die Patenterteilung: **30.03.1994**
(21) Anmeldenummer: 91903660.8
(22) Anmeldetag: 01.02.1991
(51) Int. Cl.: B30B 15/30

(54) **WALZENPRESSE ODER -MÜHLE**
ROLL PRESS OR MILL
PRESSE OU BROYEUR A CYLINDRES

(30) Priorität: 05.02.1990 DE 4003342
(43) Veröffentlichungstag der Anmeldung: 25.11.1992
(73) Patentinhaber: Maschinenfabrik Köppern GmbH. & Co. KG, 45529 Hattingen (DE)
(72) Erfinder: PLAGEMANN, Werner, D-4630 Bochum (DE)
(74) Vertreter: Gralfs, Harro, Dipl.-Ing. Patentanwalt
(86) Internationale Anmeldenummer: EP9100189
(87) Internationale Veröffentlichungsnummer: WO9111320

(56) Entgegenhaltungen:
- DE-A- 3 220 916
- US-A- 2 843 879
- US-A- 3 029 723
- US-A- 3 114 930
- US-A- 3 269 611
- US-A- 3 781 151

## Beschreibung

Die Erfindung bezieht sich auf eine Walzenpresse oder -mühle nach dem Oberbegriff des Patentanspruches 1.

Bei Preßgütern, die einen hohen Luftanteil haben, beispielsweise feinkörnigen Gütern, die durch den natürlichen Lufteinschluß ein fluidähnliches Verhalten haben, aber auch bei Gütern, dia im Gutbett einer Walzenpresse zerkleinert und dabei in feste Agglomerate überführt werden, kommt es vielfach zu Schwierigkeiten bei der Entlüftung des Gutes. Luft, die von dem Gut eingeschlossen in den Walzenspalt gelangt, wird mit dem zu verpressenden Gut hoch komprimiert. Dies kann dann bei der Entspannung nach Verlassen des Walzenspaltes zu einer Zerstörung der mit der Walzenpresse hergestellten Agglomerate in Form Von.Schülpen oder Briketts führen. Eingeschlossene Luftmengen können aber auch dazu führen, daß eine Schülpenbildung oder auch die Bildung einwandfreier Briketts bzw. bei der Gutbettzerkleinerung das Erreichen der für die Zerkleinerung erforderlichen Drücke unmöglich wird.
Eine Lösung für diese Probleme bildet eine ausreichende Entlüftung des zu Verpressenden Gutes. Hierfür sind Vorschläge bekannt.

Bei einer Walzenpresse der gattungsbildenden Art (US-A-3 029 723) ist im Füllschacht senkrecht über dem Walzenspalt eine Kammer angeordnet, die mit ihrem unteren Ende, das luftdurchlässig ausgebildet ist, in den Walzenspalt hineinragt und die durch die stirn seitigen Wandungen des Zuführschachtes hindurch mit Luftauslaßleitungen verbunden ist. Derartige innerhalb des Füllschachtes an geordnete Entlüftungsvorrichtungen haben den Nachteil, daß sie den Gutstrom behindern. Die hierbei erforderlichen sehr kleinen Lufteinlaßöffnungen am unteren Ende der Kammer in der Größenordnung von 1/10 mm und kleiner führen dabei leicht zu Verstopfungen der Öffnungen, die die Vorrichtung unwirksam machen.

Es ist weiter bekannt, bei Walzenpressen mit Schneckenförderern an den Füllschächten, in denen die Schnecken umlaufen, mit Filtermedien abgedeckte Öffnungen oder Räume vorzusehen, an die ein Sauggebläse angeschlossen ist. Bei einer Walzenpresse nach der US-A-3 114 930 ist hierbei oberhalb der Schnecke eine durch eine sich quer zur Achse der Füllschnecke erstreckende durchlässige Wand ein Raum abzutrennen, an den das Sauggebläse angeschlossen ist. Bei einer weiteren bekannten Anordnung nach der US-A-3 269 611 sind in der konischen Füllschachtwandung oberhalb der Schnecke mit Filtermedien abgedeckte Saugöffnungen vorgesehen. Hierbei sollen die Oberflächen der Filtermedien durch mit der Schneckenwelle verbundene Kratzer offengehalten werden.

Es ist weiter bekannt, bei Walzenpressen mit Schneckenförderern an die Füllschächte, in denen die Schnecken umlaufen, mit Filtermedien abgedeckte Öffnungen oder Räume vorzusehen, an die ein Sauggebläse angeschlossen ist. Bei einer Walzenpresse nach der US-A-3 114 930 ist hierbei oberhalb der Schnecke eine durch eine sich quer zur Achse der Füllschnecke erstreckende durchlässige Wand ein Raum abzutrennen, an den das Sauggebläse angeschlossen ist. Bei einer weiteren bekannten Anordnung nach der US-A-3 269 611 sind in der konischen Füllschachtwandung oberhalb der Schnecke mit Filtermedien abgedeckte Saugöffnungen vorgesehen. Hierbei sollen die Oberflächen der Filtermedien durch mit der Schneckenwelle verbundene Kratzer offengehalten werden.

Bekannt ist es weiter, in den den Walzenspalt umschließenden Wandelementen Entlüftungsauslässe vorzusehen, die mit Filtern abgedeckt werden um ein Austreten des feinkörnigen Preßgutes zu verhindern (DE-A-37 33 500 A.1)

Es ist weiter eine Walzenmühle bekannt (DE-A-17 57 093, B1), bei der das zu zerkleinernde Gut in einem stetigen Strom zugeführt wird, der sich in einem Fallschacht, der im Abstand über dem Walzenspalt endet, bis etwa auf die Umfangsgeschwindigkeit der Walzen beschleunigt. Mitgerissene Luft soll hierbei oberhalb der Walzen entweichen und durch einen oben mit Jalousien versehenen Kanal in den Fallschacht zurückgeführt werden, um zu verhindern, daß das Gut im Fallschacht durch den Luftwiderstand gebremst wird. Durch Öffnungen oberhalb des Walzenspaltes wird mit dem Gutstrom eingebrachte Luft abgesaugt, um ein Ausstauben zu verhindern.

Alle diese bekannten Vorrichtungen haben den gemeinsamen Nachteil, daß von der austretenden bzw. abgesaugten Luft zwangsläufig Preßgut, insbesondere die feinen Fraktionen des Preßgutes mitgerissen werden. Diese feinen Fraktionen der Stoffe führen aber zu besonders schwer zu beseitigenden Verstopfungen der Filtermedien.

Aufgabe der Erfindung ist es, eine Walzenpresse der gattungsgemäßen Art so auszugestalten, daß eine zuverlässige Entlüftung erreicht wird, ohne daß es zu Problemen durch Verstopfung der Wege kommt, über die die Luft austreten kann.

Diese Aufgabe wird bei einer Walzenpresse der gattungsgemäßen Art gelöst durch die im kennzeichnenden Teil des Patentanspruches 1 herausgestellten Merkmale.

Zweckmäßige Ausgestaltungen sind Gegenstand der Unteransprüche.

Im Gegensatz zu den Walzenpressen oder -mühlen der gattungsgemäßen Art, bei denen unter anderem die Luft über die Wandungen der Füllschächte bzw. die Einschlüsse des Walzenspaltes aus dem Preßgut abgeführt und gleichzeitig der Austritt von Preßgut durch Filter verhindert wird, darf bei der Lösung gemäß der Erfindung die über die offenen Durchlässe in die Kammern entweichende Luft Preßgut mitreißen. Dieses kann sich in den Kammern absetzen. Von der aus den Kammern abzuführfenden Luft braucht nur noch der Reststaub abgeschieden zu werden.

Die Erfindung ist in der Zeichnung beispielsweise veranschaulicht und nachstehend im einzelnen anhand der Zeichnung beschrieben.
- Fig. 1: zeigt schematisch eine Walzenpresse gemäß der Erfindung im Querschnitt durch die Walzenachse.
- Fig. 2: zeigt die Anordnung nach Fig. 1 in Draufsicht.

In der Zeichnung sind von der Walzenpresse lediglich die beiden horizontal nebeneinander liegenden Walzen 2, 4 dargestellt. Diese Walzen sind mit ihren Walzenzapfen 2', 2'' bzw. 4', 4'' mit Lagern versehen, mit denen sie in Lagergehäusen gelagert sind, die in dem nicht dargestellten Pressenrahmen zwischen einem oberen und einem unteren Rahmenteil angeordnet sind. Eine der Walzen ist dabei üblicherweise mit ihren Lagergehäusen gegen eine nachgiebige Abstützung verschiebbar.

Der Walzenspalt 8 ist bei derartigen Walzenpressen, die auch als Walzenmühlen eingesetzt werden, in bekannter Weise einstellbar. Der Einzugswinkel α₀ ist vom Walzendurchmesser abhängig.

Die Walzenpresse ist mit einem Füllschacht 6 versehen, der sich mit seinem unteren Ende in den Walzenspalt 8 erstreckt. Der Füllschacht ist hier mit einer Zwangsförderung des Gutes mittels einer Füllschnecke 10 dargestellt. In den Füllschacht 6 wird das Prepgut über eine seitliche Zuführung 12 eingeleitet. Wie in Fig. 2 dargestellt, sind in Achsrichtung der Walzen 2,4 mehrere Füllschnecken 10 nebeneinander angeordnet, wobei die Schnecken in jeweils zugehörenden Gehäuseabschnitten 14 umlaufen, die jeweils das untere Ende des Füllschachtes 6 bilden. Der obere Teil des Füllschachtes 6 kann für alle nebeneinander liegenden Füllschächte gemeinsam sein, wobei ein oder mehrere Zuführschächte 12 vorgesehen werden können.

Der Füllschacht 6 kann auch in bekannter Weise als Füllschacht einer Schwerkraftzuteilung ausgebildet sein, wobei das Material dann senkrecht von oben in diesen Füllschacht eingespeist wird.

Einzelheiten solcher Füllschächte sowohl für die Schwerkraftförderung als auch für Zwangsförderung mittels Füllschnecken sind allgemein bekannt. Normalerweise ist das untere Ende des Füllschachtes mit einer Abdeckplatte versehen, die gegen den Umfang der Walzen 2, 4 anliegt und den Walzenspalt über den Umfang der Walzen 2, 4 weitgehend abdichtet.

Gemäß der Erfindung sind beidseitig des Füllschachtes 6 Kammern 16, 18 vorgesehen. Diese Kammern erstrecken sich im wesentlichen achsparallel über die Breite der Preßflächen der Walzen 2, 4. Der untere Bereich 20, der Kammern 16, 18 ist durch die sich im wesentlichen achsparallel erstreckenden Wände 22,24 des unteren Bereiches des Füllschachtes 6 begrenzt. Diese Wand 22 bzw 24 kann dabei eine gerade Wand, sie kann aber auch entsprechend der Außenkontur des unteren Bereiches der das untere Ende des Füllschachtes 6 bildenden Schneckengehäuse gewellt ausgebildet sein. Die Wandungen 22,24 begrenzen mit ihrem unteren Ende sich im wesentlichen über die Breite der Preßflächen der Walzen erstreckende Durchlässe 28, 30 zwischen sich und dem äußeren Umfang der Walzen 2, 4. Die Höhe der Durchlässe kann durch höhenverstellbare Schieber 21, 23 einstellbar sein, die in der Zeichnung schematisch dargestellt sind und hier an der Außenseite der Füllschachtwandung 22 bzw 24 höhenverstellbar angeordnet sind.

Die gegenüberliegenden Längswände 26,27 sind an ihrem unteren Ende bis an den Umfang der Walzen 2, 4 herangeführt, so daß hier eine weitgehende Abdichtung vorliegt. Gegebenenfalls können hier auch gesonderte Dichtungsmittel vorgesehen werden.

Die Kammern 16, 18 sind an ihren axialen Enden geschlossen. Dieser Abschluß kann wenigstens im unteren Bereich beispielsweise auch durch die üblichen Stirnwanddichtplatten für den Walzenspalt abgedichtet sein.

Die Kammern, die durch Deckelwandungen 32, 34 geschlossen sind, weisen Luftauslässe auf, an die vorzugsweise Staubabscheider 35,38 an geschlossen sind. Diese Staubabscheider können mechanische Staubabscheider 38 sein, beispielsweise solche, mit denen der Staub durch Fliehkraft abgeschieden wird, beispielsweise Zyklonfilter oder Wirbelkammerfilter, wie in der Zeichnung rechts dargestsllt. Hierbei sind an die Kammern 16,18 jeweils Luftleitungen 36 angeschlossen, über die die Verbindung zu Zentrifugalfiltern 38 oder dergleichen hergestellt wird, denen Gebläse 40 vor- oder nachgeschaltet werden können.

Es können aber auch Filter 35 mit einem Filtermedium, beispielsweise Filtertüchern oder dergleichen, vorgesehen werden, wie in der Zeichnung links dargestellt. An Öffnungen in den Deckeln 34 sind hier jeweils Filter 35 mit einem Filtermedium angeschlossen. Von diesen können über die Länge der Kammern verteilt eine Mehrzahl vorgesehen werden, wie in Fig. 2 dargestellt.

Die oben beschriebenen Kammern 16, 18 arbeiten wie folgt.

Luft, die von dem Preßgut in den Walzenspalt 8 gefördert wird, also beispielsweise in dem Pressgut enthalten ist, das am unteren Ende der Füllschnecke 10 aus dem Füllschacht 6 in den Walzenspalt 8 gelangt, soll soweit wie möglich beim Komprimieren des Materials durch die Wal zen nach Erreichen des im wesentlichen vom walzendurchmesser abhängigen Einzugswinkels α₀ der Walzenpresse aus dem Pressgut ausgetrieben werden. Sie kann dabei auf kurzem Wege seitlich ausweichen und gelangt durch die Durchlässe 28, 30 in die Kammern 16 und 18. Dabei kann und wird auch von dieser Luft mitgerissenes Preßgut mit in die Kammern 16,18 übertreten.

In die Kammern 16,18 eingetretenes Pressgut kann von den Walzen 2,4 wieder in den Walzenspalt eingezogen werden, wo es dann im Walzenspalt mit dem übrigen Pressgut komprimiert wird. Zu beachten ist dabei, daß dem Übertreten von Pressgut in die Kammern 16,18 jeweils die sich dem Eintritt in die Kammer über die Durchlässe 28 entgegen drehenden Walzenoberflächen entgegenwirken, so daß ein exzessives Entweichen von Pressgut in die Kammern 16,18 verhinder werden kann.

Da die Luft durch Kompression aus dem Preßgut ausgetrieben wird, wird sich in den Kammern 16, 18 ein Luftüberdruck aufbauen, durch den die in den Kammern gesammelte Luft aus diesen Kammern ausgetrieben wird. Diese Luft wird somit unter Überdruck durch die in der Zeichnung links dargestellten Filter 35 gedrückt und dabei von dem mitgeführten Staub befreit. Eine derartige Entstaubung durch Filterelement 35 mit einem Filtermedium erfordert damit keine zusätzlichen Mittel zur Luftförderung. Andererseits müssen derartige Filterpatronen gewartet, d. h. in regelmäßigen Abständen entsprechend ihrer Verschmutzung gewechselt werden. In Fällen, in denen ein erheblicher Staubanfall zu erwarten ist, kann es daher zweckmäßig sein, mechanische Filter 38 mit Fliehkraftabscheidung zu verwenden, beispielsweise die erwähnten Zyklon- oder Wirbelkammer filter, wobei zum Betrieb derartiger mechanischer Filter dann eine Luftabsaugung 40 aus den Kammern vorzusehen ist.

Um eine Überfüllung der Kammern 16,18 mit Preßgut zu vermeiden, können die Kammern mit in der Zeichnung nicht dargestellten Füllstandssensoren versehen sein. Von diesen Füllstandssensoren kann dann eine Regelung der Gutzufuhr in den Füllschacht 6 durchgeführt werden, durch die die Zufuhr kurzfristig vermindert wird, so daß von den Walzen 2,4 das in den Kammern 16, 18 befindliche Preßgut aus diesen abgezogen wird. Die Förderung des Preßgutes aus diesen Kammen 16,18 heraus erfolgt dabei, wie auch während des normalen Betriebes, durch Schwerkraft und durch die normalerweise profilierten Oberflächen der Walzen.

## Patentansprüche

1. Walzenpresse oder -mühle mit zwei nebeneinander angeordneten Walzen (2,4) mit zusammenwirkenden Preßflächer, die in Lagergehäusen gelargert sind, die zwischen einem oberen und einem unteren Rahmenträger angeordnet sind und von denen eine verschiebbar ist,
mit einer Gutaufgabevorrichtung mit wenigstens einem Füllschacht (6) mit sich parallel zu den Walzenachsen erstreckenden Wandungen (22,24), die in den Walzenspalt (8) hineinragen,
und mit Mitteln zum Abführen der mit dem Pressgut in den Walzenspalt gelangten Luft, die im Bereich des Walzenspaltes mit Lufteintrittsöffnungen (28,30) versehen sind, die in eine Luftsammelkammer (16,18) münden, die mit Luftauslässen (34,30) verbunden ist,
dadurch gekennzeichnet,
daß seitlich von den achsparallelen Füllschachtwandungen (22, 24) beidseitig Kammern (16, 18) angeordnet sind, die sich von Walzenspalt weg erstrecken und sich im wesentlichen über die Breite der Preßflächen der Walzen (2, 4) erstrecken und an deren Enden geschlossen sind,
daß die Kammern (16, 18) jeweils über einen Durchlaß (28, 30) zwischen den Preßflächen auf dem Umfang der Walzen und dem unteren Ende der an die Füllschachtwandungen angrenzenden Wandungen (22, 24) mit dem Walzenspalt (8) in Verbindung stehen,
und daß die Kammern in Abstand von den Durchlässen (28,30) mit Luftauslässen versehen sind.

2. Walzenpresse nach Anspruch 1, dadurch gekennzeichnet, daß eine der Wandungen der Kammern (16,18) wenigstens in dem an den Durchlaß (28, 30) angrenzenden Bereich (20) durch die angrenzende Füllschachtwandung (22, 24) gebildet ist und daß die hier von parallel im Abstand liegende Wandung (26, 27) der Kammer (16, 18) an ihrem unteren Ende mit dem Umfang der Walze (2, 4) zusammenwirkt.

3. Walzenpresse nach Anspruch 1 oder.2, dadurch gekennzeichnet, daß die Luftauslässe der Kammern (16, 18) an Staubabscheider (35, 38) angeschlossen sind.

4. Walzenpresse nach Anspruch 3, dadurch gekennzeichnet, daß als Staubabscheider Zentrifugalstaubabscheider (38) vorgesehen sind.

5. Walzenpresse nach Anspruch 3, dadurch gekennzeichnet, daß als Staubabscheider Filter (35) mit einem Filtermedium vorgesehen sind.

6. Walzenpresse nach Anspruch 1, dadurch gekennzeichnet, daß als Aufgabevorrichtung ein Füllschacht für die Schwerkraftzuführung vorgesehen ist.

7. Walzenpresse nach Anspruch 1, dadurch gekennzeichnet, daß als Aufgabevorrichtung wenigstens eine Füllschnecke (10) vorgesehen ist.

8. Walzenpresse nach Anspruch 7, dadurch gekennzeichnet, daß eine Mehrzahl von Füllschnecken (10) in Achsrichtung der Walzen (2, 4) nebeneinander angeordnet ist.

9. Walzenpresse nach Anspruch 1, dadurch gekennzeichnet, daß verstellbare Schieber (21, 23) vorgesehen sind, mit denen die Höhe der Durchlässe (28, 30) einstellbar ist.

## Claims

1. Roll press or pressing mill with two rolls (2, 4) arranged next to one another with interacting pressing surfaces and a roll gap therebetween, which rolls are supported in bearing housings, which are arranged between an upper and a lower frame carrier and one of which rolls is displaceable,
with a material loading device having at least one charging hopper (6) with walls (22, 24) extending parallel with the roll axes and projecting into the roll gap (8),
and with means for carrying away air which has entered the roll gap together with the material to be pressed, which are provided in the region of the roll gap with air inlet openings (18, 30) which issue into an air collection compartment (16, 18) which is connected to air outlets (34, 36),
characterized in that
at the side of the axially parallel charging hopper walls (22, 24) there are arranged on both sides of the roll gap (8) compartments (16, 18) which extend away from the roll gap and substantially over the width of the pressing surfaces of the rolls (2, 4) and are closed at their ends,
that the compartments (16, 18) are connected to the roll gap (8) in each case via a passage (28, 30) between the pressing surfaces on the periphery of the rolls and the lower end of the walls (22, 24) adjoining the charging hopper walls,
and that the compartments are provided with air outlets spaced from the passages (28, 30).

2. Roll press according to claim 1, characterized in that one of the walls of the compartment is formed at least in the region (20) adjoining the passage (28, 30) by the adjoining charging hopper wall (22, 24) and that the wall (26, 27) of the compartment (16, 18) extending parallel therewith and at a distance therefrom interacts at its lower end with the periphery of the rolls (2, 4).

3. Roll press according to claim 1 or 2, characterized in that the air outlets of the compartments (16, 18) are connected to dust separators (35, 38).

4. Roll press according to claim 3, characterized in that there are provided as dust separators centrifugal dust separators (38).

5. Roll press according to claim 3, characterized in that there are provided as dust separators filters (35) incorporating a filter medium.

6. Roll press according to claim 1, characterized in that there is provided as loading device a charging hopper for gravity feeding.

7. Roll press according to claim 1, characterized in that there is provided as loading device at least one charging screw (10).

8. Roll press according to claim 7, characterized in that a plurality of charging screws (10) are arranged next to one another in axial direction of the rolls (2, 4).

9. Roll press according to claim 1, characterized in that adjustable slide members (21, 23) are provided, with which the height of the passages (28, 30) may be adjusted.

## Revendications

1. Presse ou broyeur à cylindres, à deux cylindres presseurs (2, 4), juxtaposés, aux surfaces actives à action combinée et logés dans des logements de paliers qui sont disposés entre les poutrelles supérieure et inférieure d'un bâti, et dont l'un est coulissant ;
comportant un dispositif de chargement avec, au minimum, un puits de remplissage (6) dont les parois (22, 24), parallèles aux axes des cylindres, se prolongent jusque dans l'espace d'écartement (8) de ces cylindres,
et comportant des accessoires necessaires à l'évacuation de l'air introduit avec la matière à presser dans cet écartement entre les cylindres, accessoires qui sont prévus avec des ouvertures d'entrée d'air (28, 30) dans la zone d'écartement des cylindres, ces ouvertures débouchant dans un collecteur d'air (16,18), lui-même relié à des orifices de sortie d'air (34, 30).
caracterisé en ce que
des chambres (16, 18) sont disposées de chaque côté des parois (22, 24) du puits de remplissage, parallèles aux axes des cylindres qui partent de l'écartement entre les cylindres, couvrent toute la largeur des surfaces actives des cylindres (2, 4) et sont fermées à leur extremité;
en ce que chacune des chambres (16, 18) est reliée à l'écartement des cylindres 8, par un passage (28, 30) entre les surfaces actives à la périphérie des cylindres et l'extrémité inférieure des parois contiguës au puits de remplissage (22, 24);
et en ce que les chambres (16, 18) comportent des sorties d'air situées à distance des passages (28, 30).

2. Presse à cylindres selon la revendication 1, caracterisée en ce que l'une des parois des chambres (16, 18) est formée, tout au moins dans la zone contiguë au passage (28,30), par la paroi contiguë du puits de remplissage (22,24) et en ce que la paroi (26,27) des chambres (16,18) parallèle à celle-ci agit à son extrémité inférieure conjointement avec la périphérie des cylindres (2,4).

3. Presse à cylindres selon l'une des revendications 1 ou 2, caractérisée en ce que les sorties d'air des chambres (16, 18) sont reliées à des séparateurs de poussières (35, 38).

4. Presse à cylindres selon la revendication 3, caracterisée en ce que sont prévus comme séparateurs de poussières des séparateurs de poussières centrifuges (38).

5. Presse à cylindres selon la revendication 3, caractérisée en ce que sont prévus comme séparateurs de poussières des filtres (35) avec un élément filtrant.

6. Presse à cylindres selon la revendication 1, caractérisée en ce qu'est prévu comme système de chargement un puits de remplissage pour alimentation par gravité.

7. Presse à cylindres selon la revendication 1, caractérisée en ce qu'est prévu comme système de chargement au moins une vis de remplissage (10).

8. Presse à cylindres selon la revendication 7, caractérisée en ce que plusieurs vis de remplissage (10) sont disposées côte à côte dans le sens axial des cylindres (2, 4).

9. Presse à cylindres selon la revendication 1, caractérisée en ce que des tiroirs (21, 23) mobiles sont prévus, grâce auxquels la hauteur des passages (28, 30) est réglable.
